# FASCICULE DE BREVET EUROPEEN

(11) **EP 3 812 675 B1**
(45) Date de publication et mention de la délivrance du brevet: **14.01.2026**
(21) Numéro de dépôt: 20203664.6
(22) Date de dépôt: 23.10.2020
(51) Int. Cl.: F25J 3/04

(54) **PROCÉDÉ ET APPAREIL DE SÉPARATION D'AIR PAR DISTILLATION CRYOGÉNIQUE**
VERFAHREN UND ANLAGE ZUR LUFTZERLEGUNG DURCH KRYOGENE DESTILLATION
METHOD AND DEVICE FOR AIR SEPARATION BY CRYOGENIC DISTILLATION

(30) Priorité: 24.10.2019 FR 1911900
(43) Date de publication de la demande: 28.04.2021
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: DEMOLLIENS, Bertrand, 94503 CHAMPIGNY SUR MARNE (FR); LE BOT, Patrick, 94503 CHAMPIGNY SUR MARNE (FR)
(74) Mandataire: Air Liquide

(56) Documents cités:
- EP-A1- 0 538 520
- EP-A1- 1 108 965
- EP-A2- 0 841 525
- EP-A2- 0 860 670
- JP-A- S54 126 672

## Description

Selon la présente invention, il est prévu un procédé et un appareil de séparation d'air par distillation cryogénique. Le procédé est réalisé utilisant une double colonne de distillation d'air, en soi bien connue, associée à une colonne de séparation d'argon.

Classiquement dans un appareil de séparation d'air, de l'air épuré et refroidi est envoyé à une première colonne opérant à une température cryogénique pour être séparé en un gaz enrichi en azote et un liquide enrichi en oxygène.

Le liquide est soutiré de la première colonne et envoyé à une deuxième colonne opérant à une pression plus basse que la première colonne, après détente dans une vanne.

Les appareils de séparation d'air comprennent souvent une colonne de séparation d'argon en plus de la double colonne. Cette colonne de séparation d'argon peut évidemment servir à produire de l'argon mais dans certains cas, elle est installée surtout dans le but d'augmenter le rendement d'oxygène et/ou d'augmenter la production d'azote à une pression élevée et/ou de permettre de détendre beaucoup d'air destiné à la deuxième colonne pour augmenter la production de frigories et donc la production de liquide ou pour améliorer les performances énergétiques.

Un but de la présente invention est d'améliorer la performance énergétique des unités de séparation d'air, avec la présence de la colonne de séparation d'argon.

Dans ce cas, même si de l'argon n'est pas produit et/ou la colonne ne contient que très peu d'étages, l'invention vise à réduire le coût supplémentaire lié à la présence de cette colonne. Ainsi, le gain de performance énergétique amené par l'invention peut être totalement ou partiellement engrangé à moindre frais.

Un procédé et un appareil selon les parties caractérisantes de la revendication 1 et de la revendication 5 respectivement sont connus de JP-A-5412662.

Un autre procédé de séparation d'air par distillation d'air est connu de EP-A-0860670. Dans ce procédé, le liquide alimentant le condenseur de tête de la colonne d'argon ne provient pas directement de la première colonne, mais a subi au préalable une vaporisation partielle pour condenser la mixture argon. Comme le liquide se concentre ainsi en oxygène, sa température de vaporisation augmente. L'écart de température dans le condenseur de colonne argon est alors excessivement faible et demande un très gros volume d'échangeur. Cela a pour conséquence de grossir la boite froide.

Selon un objet de l'invention, il est prévu un procédé de séparation d'air selon la revendication 1.

Selon d'autres aspects facultatifs qui peuvent être combinés entre eux :
- la partie du liquide enrichi en oxygène envoyée au condenseur de tête de la troisième colonne n'a pas subi un enrichissement en oxygène
- la troisième colonne est disposée à l'intérieur de la deuxième colonne et l'au moins une partie du liquide enrichi en oxygène est vaporisée par échange de chaleur avec le gaz enrichi en argon à l'intérieur de la deuxième colonne.
- le gaz enrichi en argon envoyé à l'échangeur a une température de condensation supérieure à la température de vaporisation du liquide enrichi en oxygène dans l'échangeur.
- une partie du liquide enrichi en oxygène est envoyée de la cuve de la première colonne à l'échangeur de chaleur où elle est au moins partiellement vaporisée et une partie du liquide enrichie en oxygène est envoyée de la cuve de la première colonne à la deuxième colonne sans passer par l'échangeur de chaleur.

Tout le liquide enrichi en oxygène envoyé à l'échangeur de chaleur s'y vaporise. Selon un autre objet de l'invention, il est prévu un appareil de séparation d'air selon la revendication 5.

Selon d'autres aspects facultatifs :
- l'appareil comprend des moyens pour envoyer la vapeur produite à la deuxième colonne, en étant mélangée au débit détendu dans la turbine .
- la troisième colonne est disposée à l'intérieur de la deuxième colonne
- l'appareil comprend des moyens pour vaporiser la partie du liquide enrichi en oxygène par échange de chaleur avec le gaz enrichi en argon à l'intérieur de la deuxième colonne.
- la troisième colonne contient moins que 50, voire moins que 10 étages théoriques.

L'invention sera décrite de manière plus détaillée en se référant aux figures :
[Fig. 1] composée des figures 1a et 1b représente des procédés comparatifs.
[Fig. 2] représente un procédé selon l'invention.
[Fig. 3] représente un procédé comparatif.
[Fig. 4] représente une variante des Figures 2 et 3 qui n'est pas couverte par les revendications de l'invention.

Dans la Figure 1a, on voit une double colonne de séparation d'air comprenant une première colonne K1 opérant à une première pression et une deuxième colonne K2 opérant à une deuxième pression, inférieure à la première pression. Les deux colonnes sont reliées ensemble thermiquement, par exemple par un condenseur-rebouilleur C qui vaporise l'oxygène de cuve de la deuxième colonne K2 par échange de chaleur avec l'azote gazeux de la première colonne K1.

Un liquide riche en azote 11 est envoyé de la tête de la première colonne K1 à la tête de la deuxième colonne K2. La première colonne est alimentée en air gazeux par un débit d'air 1 refroidi et épuré en eau et en CO2. De l'air peut également alimenter la deuxième colonne K2.

Un liquide enrichi en oxygène est soutiré en cuve de la première colonne K1 et divisé en deux. Une partie 3 est envoyée à l'échangeur de chaleur E où elle est vaporisée totalement pour former un gaz 5. Le gaz 5 est détendu dans une turbine T et envoyé à un point intermédiaire de la première colonne K1. La production frigorifique générée à très basse température par cette détente amène donc un gain sur la consommation d'énergie de l'unité, comparativement à ce qui serait consommé en l'absence de cette détente.

Le reste 10 du liquide enrichi en oxygène soutiré en cuve est détendu dans une vanne et envoyé comme débit 12 au-dessus des points d'arrivée des débits 5 et 9.

L'échangeur E, contenu dans une enceinte B, sert aussi à liquéfier un débit de gaz intermédiaire 7 de la deuxième colonne K2. Ce gaz 7 sera soutiré à position telle que sa température de condensation (point de bulle) sera supérieure à la température de vaporisation du liquide enrichi en oxygène 3 dans l'échangeur E. Typiquement, sa composition sera celle du gaz d'alimentation d'une colonne de production d'argon.

Après s'être condensé dans E, ce débit est ensuite envoyé, éventuellement au moyen d'une pompe P, à un point au moins au-dessus de son point de soutirage et en dessous de l'arrivée de gaz détendu de la turbine T.

Un liquide riche en oxygène 15 est soutiré de la cuve de la deuxième colonne K2 et un gaz de tête enrichi en azote 13 est soutiré de la tête de la même colonne.

En variante, comme illustré dans la Figure 1b, tout le liquide de cuve peut être envoyé à l'échangeur E où il se vaporise partiellement. Le débit partiellement condensé est séparé dans un séparateur de phases 8 pour produire un gaz 5 et un liquide 100 enrichi en oxygène par rapport au liquide 3. Le gaz formé 5 est détendu dans une turbine T et le liquide restant 10 est détendu et envoyé à la colonne comme fluide 12. Dans ce cas, le liquide entre la colonne K2 à un niveau en dessus du gaz de la turbine T puisqu'il a été enrichi en oxygène. La Figure 1B n'illustre qu'une partie modifiée de la Figure 1a.

Ces schémas ne comprennent pas de colonne de séparation d'argon à la différence des Figures 2 et 3.

Dans la Figure 2, variante de la Figure 1, le liquide enrichi en oxygène 3 est divisé en trois parties 3,17,19.

Une partie 17 est envoyée directement à la deuxième colonne K2 sous forme liquide.

La partie 3, comme pour la Figure 1, échange de la chaleur avec un débit enrichi en argon 7 qui est une partie du gaz enrichi en argon soutiré de la deuxième colonne, le reste du gaz 7A étant envoyé directement pour alimenter la colonne de séparation d'argon K3.

La partie 3 est vaporisée pour former le débit gazeux 5 à 2,1 bars, puis détendue dans la turbine T et envoyée à la colonne K2. Le débit 7 se condense dans l'échangeur E contenu dans une enceinte B, et le liquide formé 9 alimente la colonne K3, de préférence quelques étages au-dessus de l'arrivée de gaz 7A.

L'enceinte B est de préférence disposée au-dessus du point d'arrivée du liquide 9 dans la colonne K3.

La partie 19 du liquide enrichi en oxygène alimente le condenseur de tête N de la colonne K3 sans avoir été enrichi en oxygène et s'y vaporise pour former une gaz 23. Le gaz 23 est mélangé avec le gaz détendu dans la turbine T pour former un gaz 25 qui alimente la deuxième colonne K2.

Ainsi le liquide enrichi en oxygène alimente l'échangeur E et le condenseur de tête N en parallèle.

Le rendement en argon est de l'ordre de 80 %, si l'argon épuré en oxygène (débit 21) est récupéré comme produit. Si le débit 21 n'est pas récupéré comme produit pur, la colonne K3 peut être très petite, ne contenant que quelques dizaines d'étages théoriques (< 50), voire moins de 10 étages théoriques.

Dans la Figure 3, le liquide enrichi en oxygène n'est divisé qu'en deux parties 3,3A. La partie 3A alimente la colonne K2 et la partie 3 est partiellement vaporisé dans l'échangeur de chaleur E. Le liquide restant 3B alimente le condenseur de tête N de la colonne K3 et le gaz formé 23 dans le condenseur alimente la colonne K2.

Le gaz 7A formé dans l'échangeur E alimente la turbine T à une pression d'entrée de 2,7 bars.

Le rendement en argon est de l'ordre de 75 à 76 %, si l'argon est récupéré (débit 21). Dans les cas des Figures 2 et 3, la colonne argon a une alimentation liquide en plus de l'habituelle alimentation gazeuse. Ainsi le diamètre de la colonne K3 peut être réduit d'environ 20%, pour la section au-dessus de l'arrivée du liquide 9, réduisant son coût. Etant donné que la colonne d'argon est la colonne la plus haute de l'appareil, il est important de pouvoir en réduire le volume et ainsi réduire les dimensions de la boîte froide qui la contient (non illustrée).

En variante, la colonne K3 des Figures 2 et 3 peut se trouver à l'intérieur de la colonne K2, disposée de manière concentrique avec la virole de la colonne K2. La colonne K3 peut contenir des garnissages structurés ou des garnissages en vrac.

Le gaz montant dans la colonne K2 passera soit dans la colonne K3 soit dans la partie annulaire entourant la colonne K2.

Le condenseur de tête N de la colonne K3 servira dans ce cas à chauffer un bain de liquide situé à mi-hauteur de la colonne K2. Le gaz de la tête de la colonne K3 passera par une conduite dans le condenseur de tête N à travers une barrière formant une cuve à mi-hauteur de la colonne K2 et le liquide condensé dans le condenseur N passera de la même manière dans une autre conduite à travers la barrière pour revenir à la colonne K2. Une vanne peut régler la quantité de liquide renvoyé du condenseur N vers la colonne K2.

La colonne K3 est entourée par une section annulaire de la colonne K2 où se trouvent des garnissages. Le gaz séparé en haut de la section annulaire est envoyé à la section de la colonne K2 en passant à travers la barrière dans une conduite ou sera envoyé à l'extérieur de la colonne en dessous de la barrière pour rentrer dans la colonne au-dessus de la barrière. Le liquide de cuve accumulé au-dessus de la barrière sera envoyé en haut de la section annulaire soit par une conduite passant à travers la barrière soit par une conduite reliée à l'extérieur de la colonne.

Dans ce cas, l'échangeur E dans son enceinte B est situé toujours à l'extérieur de la colonne K2 et à l'extérieur de la colonne K3. Dans ce cas, le débit 7 est soutiré directement de la colonne K2, sans être divisé puisque le débit équivalent à 7A monte directement dans la colonne K2 vers la colonne K3.

De même le liquide 3B est injecté dans la colonne K2 pour être dirigé vers le condenseur N.

Pour une colonne concentrique K3 à l'intérieur d'une autre colonne K2, puisque les mélanges de fluides ne sont pas de composition identique de part et d'autre de la colonne intérieur K3, il y aura des échanges thermiques à travers la paroi de la colonne K2 entre l'intérieur de la colonne K2 et la partie annulaire. L'échange thermique favorise la distillation en haut de la colonne K2 alors qu'en bas de la colonne, l'échange thermique ne la favorise pas.

Il est donc recommandé d'améliorer l'échange dans la partie supérieure de la colonne K3 en augmentant la surface d'échange thermique en rajoutant des ailettes sur la virole de la partie supérieure de la colonne K3.

En alternatif on peut utiliser un métal de meilleure conductivité pour la partie supérieure de la virole que pour la partie supérieure (par exemple de l'aluminium en haut de la virole de la colonne K3 et de l'acier inoxydable en bas de la colonne). Une autre possibilité est d'utiliser une virole de K3 entièrement en aluminium et d'appliquer un revêtement dans la section inférieure pour réduire les échanges thermiques.

Il a été proposé par le passé de disposer une colonne de séparation d'argon ayant un condenseur de tête dans une deuxième colonne (colonne basse pression). Une possibilité est de positionner la colonne de tête de sorte que le gaz de tête de la colonne d'argon se condense en partie dans la condenseur de tête de la colonne d'argon et en partie dans un condenseur de tête de la colonne basse pression par échange de chaleur avec du liquide riche en oxygène provenant de la cuve de la première colonne (colonne moyenne pression) Le liquide formé dans le condenseur de tête de la deuxième colonne est envoyé en tête de la deuxième colonne et le liquide vaporisé est envoyé à un niveau au-dessus du condenseur de tête de la colonne argon. Le condenseur de tête peut être un vaporiseur à film.

La Figure 4 illustre encore une variante des Figures 2 et 3 où le liquide enrichi en oxygène 3 de la cuve de la première colonne est enrichi en oxygène dans une colonne Etienne K5 dont le rebouilleur de cuve E correspond à l'échangeur E des figures précédentes.

Ainsi le rebouilleur E est réchauffé par un débit gazeux 7 enrichi en argon provenant de la deuxième colonne.

Le débit liquide produit 9 sert de deuxième alimentation à la colonne argon K3 en plus de l'alimentation gazeuse.

Le liquide 3 détendu dans une vanne descend les étages de la colonne K5 et s'enrichit en oxygène pour produire un débit 53 riche en oxygène (75% oxygène), un débit de cuve et un gaz de tête ne contenant que 16% oxygène. Le débit 53 alimente la colonne K2 et permet un gain de rendement d'argon de 3%.

## Revendications

1. Procédé de séparation d'air par distillation cryogénique dans lequel :
a) De l'air (1) refroidi et épuré en eau est envoyé à une première colonne (K1) opérant à une première pression où il est séparé en un gaz enrichi en azote et un liquide (3) enrichi en oxygène,
b) Un liquide enrichi en azote (11) par rapport à l'air est soutiré de la première colonne et envoyé en haut d'une deuxième colonne (K2) thermiquement reliée à la première colonne et opérant à une deuxième pression inférieure à la première pression,
c) Le liquide enrichi en oxygène (3) par rapport à l'air est soutiré de la première colonne et éventuellement une première partie (10,17) du liquide enrichi en oxygène est envoyée à un niveau intermédiaire de la deuxième colonne éventuellement après avoir subi une étape de vaporisation partielle qui l'a enrichie en oxygène
d) Un gaz enrichi en argon (7) par rapport à l'air est soutiré de la deuxième colonne
e) Une partie du liquide enrichi en oxygène est au moins partiellement vaporisée par échange de chaleur avec le gaz enrichi en argon et le liquide enrichi en oxygène vaporisé (5, 53) est envoyé à un niveau intermédiaire de la deuxième colonne,
f) Au moins une partie condensée (9) du gaz enrichi en argon est renvoyée à une troisième colonne (K3) qui est également alimentée par un débit gazeux enrichi en argon (7A) provenant de la deuxième colonne (K2), un débit enrichi en argon (21) est soutiré en tête de la troisième colonne et un liquide appauvri en argon est renvoyé de la troisième colonne à la deuxième colonne
g) Une partie (19) du liquide enrichi en oxygène est envoyée à un condenseur de tête (N) de la troisième colonne (K3), sans avoir été réchauffée contre le débit gazeux enrichi en argon (7)
h) Le liquide enrichi en oxygène envoyé au condenseur de tête s'y vaporise et la vapeur produite (23) est envoyée à la deuxième colonne
**caractérisé en ce que** le liquide enrichi en oxygène vaporisé (5) est à une pression d'au moins 1 bar supérieure à la pression de la deuxième colonne (K2), et est détendu dans une turbine (T) puis envoyé à un niveau intermédiaire de la deuxième colonne.

2. Procédé selon la revendication 1 dans lequel la vapeur produite (23) est envoyée à la deuxième colonne, en étant mélangée au débit détendu dans la turbine (T).

3. Procédé selon la revendication 1 dans lequel la troisième colonne (K3) est disposée à l'intérieur de la deuxième colonne (K2) et l'au moins une partie du liquide enrichi en oxygène est vaporisée par échange de chaleur avec le gaz enrichi en argon à l'intérieur de la deuxième colonne.

4. Procédé selon l'une des revendications précédentes dans lequel le gaz enrichi en argon (7), envoyé à l'échangeur (E) où s'effectue l'échange de chaleur, a une température de condensation supérieure à la température de vaporisation du liquide enrichi en oxygène (3) dans l'échangeur.

5. Appareil de séparation d'air par distillation cryogénique comprenant une première colonne (K1) opérant à une première pression, une deuxième colonne (K2) thermiquement reliée à la première colonne et opérant à une deuxième pression inférieure à la première pression, un échangeur de chaleur (E), des moyens pour envoyer de l'air (1) refroidi et épuré en eau à la première colonne opérant à la première pression où il est séparé en un gaz enrichi en azote et un liquide enrichi en oxygène, des moyens pour soutirer un liquide enrichi en azote (11) par rapport à l'air de la première colonne, des moyens pour envoyer le liquide enrichie en azote en haut de la deuxième colonne, des moyens pour soutirer un liquide enrichi en oxygène par rapport à l'air de la première colonne, éventuellement des moyens pour envoyer une première partie (10,17) du liquide enrichie en oxygène à un niveau intermédiaire de la deuxième colonne, éventuellement après l'avoir enrichie en oxygène, des moyens pour soutirer un gaz enrichi en argon (7) par rapport à l'air de la deuxième colonne, des moyens pour envoyer une partie (3) du liquide enrichi en oxygène à l'échangeur de chaleur pour se vaporiser au moins partiellement par échange de chaleur avec le gaz enrichi en argon et des moyens pour envoyer le liquide enrichi en oxygène vaporisé (5) dans l'échangeur de chaleur à un niveau intermédiaire de la deuxième colonne, une troisième colonne (K3) comprenant un condenseur de tête (N) des moyens pour envoyer au moins une partie condensée (9) du gaz enrichi en argon dans l'échangeur de chaleur à la troisième colonne et des moyens pour envoyer un débit gazeux enrichi en argon (7A) provenant de la deuxième colonne à la troisième colonne, des moyens pour soutirer un débit enrichi en argon (21) en tête de la troisième colonne, des moyens pour renvoyer un liquide appauvri en argon de la troisième colonne à la deuxième colonne, des moyens pour envoyer une partie (19) du liquide enrichi en oxygène au condenseur de tête (N) de la troisième colonne (K3), reliés directement à la première colonne sans transiter par l'échangeur (E) et des moyens pour envoyer la vapeur produite (23) en vaporisant le liquide enrichi en oxygène dans le condenseur de tête à la deuxième colonne **caractérisé en ce qu'**il comprend une turbine (T) reliée à un niveau intermédiaire de la deuxième colonne (K2) alimentée par le liquide enrichi en oxygène vaporisé (5).

6. Appareil selon la revendication 5 comprenant des moyens pour envoyer la vapeur produite (23) à la deuxième colonne (K2), en étant mélangée au débit détendu dans la turbine (T).

7. Appareil selon l'une des revendications 5 ou 6 dans lequel la troisième colonne (K3) est disposée à l'intérieur de la deuxième colonne (K2) et comprenant des moyens pour vaporiser la partie du liquide enrichi en oxygène par échange de chaleur avec le gaz enrichi en argon à l'intérieur de la deuxième colonne.

8. Appareil selon l'une des revendications 5 à 7 où la troisième colonne (K3) contient moins que 50 étages théoriques.

9. Appareil selon la revendication 8 où la troisième colonne (K3) contient moins que 10 étages théoriques.

## Patentansprüche

1. Verfahren zur Luftzerlegung durch kryogene Destillation, bei dem:
a) Gekühlte und von Wasser gereinigte Luft (1) in eine erste Kolonne (K1) geleitet wird, die bei einem ersten Druck arbeitet, wo sie in ein stickstoffangereichertes Gas und eine sauerstoffangereicherte Flüssigkeit (3) getrennt wird,
b) eine stickstoffangereicherte Flüssigkeit (11) im Verhältnis zur Luft aus der ersten Kolonne entnommen und zum Kopf einer zweiten Kolonne (K2) geleitet wird, die thermisch mit der ersten Kolonne verbunden ist und bei einem zweiten Druck arbeitet, der niedriger als der erste Druck ist,
c) die sauerstoffangereicherte Flüssigkeit (3) im Verhältnis zur Luft aus der ersten Kolonne entnommen wird und gegebenenfalls ein erster Teil (10, 17) der sauerstoffangereicherten Flüssigkeit auf eine mittlere Ebene der zweiten Kolonne geleitet wird, gegebenenfalls nachdem sie einem teilweisen Verdampfungsschritt unterzogen wurde, der sie mit Sauerstoff angereichert hat,
d) ein argonangereichertes Gas (7) im Verhältnis zur Luft aus der zweiten Kolonne entnommen wird,
e) eine Flüssigkeit, die aus mindestens einem Teil der sauerstoffangereicherten Flüssigkeit durch Anreicherung mit Sauerstoff in einer Strippkolonne (K5) abgeleitet ist, durch Wärmeaustausch mit dem argonangereicherten Gas zumindest teilweise verdampft wird, und die verdampfte sauerstoffangereicherte Flüssigkeit (5, 53) auf eine mittlere Ebene der zweiten Kolonne geleitet wird,
f) mindestens ein kondensierter Teil (9) des argonangereicherten Gases in eine dritte Kolonne (K3) zurückgeführt wird, die ebenfalls mit einem argonangereicherten Gasstrom (7A) aus der zweiten Kolonne (K2) gespeist wird, ein argonangereicherter Strom (21) am Kopf der dritten Kolonne entnommen wird und eine argonabgereicherte Flüssigkeit von der dritten Kolonne in die zweite Kolonne zurückgeführt wird,
g) ein Teil (19) der sauerstoffangereicherten Flüssigkeit zu einem Kopfkondensator (N) der dritten Kolonne (K3) geleitet wird, ohne gegen den argonangereicherten Gasstrom (7) wiedererwärmt worden zu sein,
h) die zum Kopfkondensator geleitete sauerstoffangereicherte Flüssigkeit darin verdampft und der erzeugte Dampf (23) zur zweiten Kolonne geleitet wird
**dadurch gekennzeichnet, dass** die verdampfte sauerstoffangereicherte Flüssigkeit (5) einen Druck aufweist, der mindestens 1 bar über dem Druck der zweiten Kolonne (K2) liegt, und in einer Turbine (T) entspannt und dann auf eine mittlere Ebene der zweiten Kolonne geleitet wird.

2. Verfahren nach Anspruch 1, wobei der erzeugte Dampf (23) zur zweiten Kolonne geleitet wird, indem er mit dem in der Turbine (T) entspannten Strom gemischt wird.

3. Verfahren nach Anspruch 1, wobei die dritte Kolonne (K3) innerhalb der zweiten Kolonne (K2) angeordnet ist und der mindestens eine Teil der sauerstoffangereicherten Flüssigkeit durch Wärmeaustausch mit dem argonangereicherten Gas innerhalb der zweiten Kolonne verdampft wird.

4. Verfahren nach einem der vorhergehenden Ansprüche, wobei das argonangereicherte Gas (7), das zum Wärmetauscher (E) geleitet wird, in dem der Wärmeaustausch stattfindet, eine Kondensationstemperatur aufweist, die höher ist als die Verdampfungstemperatur der sauerstoffangereicherten Flüssigkeit (3) im Tauscher.

5. Vorrichtung zur Luftzerlegung durch kryogene Destillation, umfassend eine erste Kolonne (K1), die bei einem ersten Druck arbeitet, eine zweite Kolonne (K2), die thermisch mit der ersten Kolonne verbunden ist und bei einem zweiten Druck arbeitet, der niedriger als der erste Druck ist, einen Wärmetauscher (E), Mittel zum Leiten von gekühlter und von Wasser gereinigter Luft (1) zur ersten Kolonne, die bei dem ersten Druck arbeitet, wo sie in ein stickstoffangereichertes Gas und eine sauerstoffangereicherte Flüssigkeit getrennt wird, Mittel zum Entnehmen einer stickstoffangereicherten Flüssigkeit (11) im Verhältnis zur Luft aus der ersten Kolonne, Mittel zum Leiten der stickstoffangereicherten Flüssigkeit zum Kopf der zweiten Kolonne, Mittel zum Entnehmen einer sauerstoffangereicherten Flüssigkeit im Verhältnis zur Luft aus der ersten Kolonne, gegebenenfalls Mittel zum Leiten eines ersten Teils (10, 17) der sauerstoffangereicherten Flüssigkeit auf eine mittlere Ebene der zweiten Kolonne, gegebenenfalls nachdem sie mit Sauerstoff angereichert wurde, Mittel zum Entnehmen eines argonangereicherten Gases (7) im Verhältnis zur Luft aus der zweiten Kolonne, Mittel zum Leiten eines Teils (3) der sauerstoffangereicherten Flüssigkeit zum Wärmetauscher, um sie durch Wärmeaustausch mit dem argonangereicherten Gas zumindest teilweise zu verdampfen, und Mittel zum Leiten der verdampften sauerstoffangereicherten Flüssigkeit (5) vom Wärmetauscher auf eine mittlere Ebene der zweiten Kolonne, eine dritte Kolonne (K3), die einen Kopfkondensator (N) umfasst, Mittel zum Leiten mindestens eines kondensierten Teils (9) des argonangereicherten Gases im Wärmetauscher zur dritten Kolonne und Mittel zum Leiten eines argonangereicherten Gasstroms (7A) von der zweiten Kolonne zur dritten Kolonne, Mittel zum Entnehmen eines argonangereicherten Stroms (21) vom Kopf der dritten Kolonne, Mittel zum Zurückführen einer argonabgereicherten Flüssigkeit von der dritten Kolonne zur zweiten Kolonne, Mittel zum Leiten eines Teils (19) der sauerstoffangereicherten Flüssigkeit zum Kopfkondensator (N) der dritten Kolonne (K3), die direkt mit der ersten Kolonne verbunden sind, ohne den Wärmetauscher (E) zu durchlaufen, und Mittel zum Leiten des durch Verdampfen der sauerstoffangereicherten Flüssigkeit im Kopfkondensator erzeugten Dampfes (23) zur zweiten Kolonne, **dadurch gekennzeichnet, dass** sie eine Turbine (T) umfasst, die mit einer mittleren Ebene der zweiten Kolonne (K2) verbunden ist und von der verdampften sauerstoffangereicherten Flüssigkeit (5) gespeist wird.

6. Vorrichtung nach Anspruch 5, umfassend Mittel zum Leiten des erzeugten Dampfes (23) zur zweiten Kolonne (K2), indem er mit dem in der Turbine (T) entspannten Strom gemischt wird.

7. Vorrichtung nach einem der Ansprüche 5 oder 6, wobei die dritte Kolonne (K3) innerhalb der zweiten Kolonne (K2) angeordnet ist und Mittel zum Verdampfen des mindestens einen Teils der sauerstoffangereicherten Flüssigkeit durch Wärmeaustausch mit dem argonangereicherten Gas innerhalb der zweiten Kolonne umfasst.

8. Vorrichtung nach einem der Ansprüche 5 bis 7, wobei die dritte Kolonne (K3) weniger als 50 theoretische Böden enthält.

9. Vorrichtung nach Anspruch 8, wobei die dritte Kolonne (K3) weniger als 10 theoretische Böden enthält.

## Claims

1. A method of air separation by cryogenic distillation, wherein:
a) Cooled and water-purified air (1) is sent to a first column (K1) operating at a first pressure where it is separated into a nitrogen-enriched gas and an oxygen-enriched liquid (3),
b) A nitrogen-enriched liquid (11) relative to air is withdrawn from the first column and sent to the top of a second column (K2) thermally connected to the first column and operating at a second pressure lower than the first pressure,
c) The oxygen-enriched liquid (3) relative to air is withdrawn from the first column and optionally a first part (10, 17) of the oxygen-enriched liquid is sent to an intermediate level of the second column, optionally after having undergone a partial vaporization step which has enriched it in oxygen,
d) An argon-enriched gas (7) relative to air is withdrawn from the second column,
e) A liquid derived from at least a part of the oxygen-enriched liquid by enriching it in oxygen in a stripping column (K5) is at least partially vaporized by heat exchange with the argon-enriched gas, and the vaporized oxygen-enriched liquid (5, 53) is sent to an intermediate level of the second column,
f) At least a condensed part (9) of the argon-enriched gas is returned to a third column (K3) which is also fed with an argon-enriched gas stream (7A) from the second column (K2), an argon-enriched stream (21) is withdrawn from the top of the third column, and an argon-depleted liquid is returned from the third column to the second column,
g) A part (19) of the oxygen-enriched liquid is sent to a top condenser (N) of the third column (K3), without having been reheated against the argon-enriched gas stream (7),
h) The oxygen-enriched liquid sent to the top condenser is vaporized therein and the produced vapor (23) is sent to the second column
**characterized in that** the vaporized oxygen-enriched liquid (5) is at a pressure of at least 1 bar higher than the pressure of the second column (K2), and is expanded in a turbine (T) then sent to an intermediate level of the second column.

2. The method according to claim 1, wherein the produced vapor (23) is sent to the second column, being mixed with the stream expanded in the turbine (T).

3. The method according to claim 1, wherein the third column (K3) is disposed inside the second column (K2) and the at least one part of the oxygen-enriched liquid is vaporized by heat exchange with the argon-enriched gas inside the second column.

4. The method according to any one of the preceding claims, wherein the argon-enriched gas (7), sent to the heat exchanger (E) where the heat exchange takes place, has a condensation temperature higher than the vaporization temperature of the oxygen-enriched liquid (3) in the exchanger.

5. An apparatus for air separation by cryogenic distillation comprising a first column (K1) operating at a first pressure, a second column (K2) thermally connected to the first column and operating at a second pressure lower than the first pressure, a heat exchanger (E), means for sending cooled and water-purified air (1) to the first column operating at the first pressure where it is separated into a nitrogen-enriched gas and an oxygen-enriched liquid, means for withdrawing a nitrogen-enriched liquid (11) relative to air from the first column, means for sending the nitrogen-enriched liquid to the top of the second column, means for withdrawing an oxygen-enriched liquid relative to air from the first column, optionally means for sending a first part (10, 17) of the oxygen-enriched liquid to an intermediate level of the second column, optionally after having enriched it in oxygen, means for withdrawing an argon-enriched gas (7) relative to air from the second column, means for sending a part (3) of the oxygen-enriched liquid to the heat exchanger to be at least partially vaporized by heat exchange with the argon-enriched gas and means for sending the vaporized oxygen-enriched liquid (5) from the heat exchanger to an intermediate level of the second column, a third column (K3) comprising a top condenser (N), means for sending at least a condensed part (9) of the argon-enriched gas in the heat exchanger to the third column and means for sending an argon-enriched gas stream (7A) from the second column to the third column, means for withdrawing an argon-enriched stream (21) from the top of the third column, means for returning an argon-depleted liquid from the third column to the second column, means for sending a part (19) of the oxygen-enriched liquid to the top condenser (N) of the third column (K3), connected directly to the first column without passing through the heat exchanger (E) and means for sending the vapor (23) produced by vaporizing the oxygen-enriched liquid in the top condenser to the second column, **characterized in that** it comprises a turbine (T) connected to an intermediate level of the second column (K2) fed by the vaporized oxygen-enriched liquid (5).

6. The apparatus according to claim 5, comprising means for sending the produced vapor (23) to the second column (K2), being mixed with the stream expanded in the turbine (T).

7. The apparatus according to one of claims 5 or 6, wherein the third column (K3) is disposed inside the second column (K2) and comprising means for vaporizing the at least one part of the oxygen-enriched liquid by heat exchange with the argon-enriched gas inside the second column.

8. The apparatus according to one of claims 5 to 7, wherein the third column (K3) contains fewer than 50 theoretical trays.

9. The apparatus according to claim 8, wherein the third column (K3) contains fewer than 10 theoretical trays.
